# FASCICULE DE BREVET EUROPEEN

(11) **EP 0 205 793 B1**
(45) Date de publication et mention de la délivrance du brevet: **07.02.1990**
(21) Numéro de dépôt: 86105018.5
(22) Date de dépôt: 11.04.1986
(51) Int. Cl.: E04F 13/08

(54) **Revêtements pour murs extérieurs d'un bâtiment**
Bekleidungen für die Aussenwände eines Gebäudes
Claddings for the exterior walls of a building

(30) Priorité: 19.06.1985 CH 2602/85
(43) Date de publication de la demande: 30.12.1986
(73) Titulaire: Ickler A.G., CH-2301 La Chaux-de-Fonds (CH)
(72) Inventeur: Steiner, Paul Martin, CH-2300 La Chaux-de-Fonds (CH)
(74) Mandataire: Groner, Manfred

(56) Documents cités:
- EP-A- 0 026 495
- AU-B- 413 954
- DE-A- 2 927 164
- DE-A- 3 215 392
- FR-A- 2 568 290

## Description

La présente invention se rapporte à un revêtement destiné à recouvrir les faces externes des murs extérieurs d'un bâtiment, en particulier la façade, utilisant des éléments d'habillage préfabriqués. Elle concerne plus particulièrement un revêtement comportant une infrastructure métallique de soutien, des supports ancrés dans les murs pour supporter l'infrastructure, des éléments d'habillage, et des moyens d'assemblage pour fixer les éléments d'habillage sur cette infrastructure.

De tels revêtements sont bien connus et un exemple de réalisation est décrit en détail dans la demande de brevet DE-OS-3 215 392 déposée au nom de la demanderesse. Les éléments d'habillage sont constitués, dans ce cas, par des plaques épaisses, par exemple en Eternit@. Ces plaques sont fixées au moyen de vis ou de rivets directement sur l'infrastructure formée de profils en L et/ou en T. Les supports sont par ailleurs conçus de manière à pouvoir absorber la dilatation thermique longitudinale des profils.

Pour alléger le revêtement tout en lui conservant un aspect massif et décoratif, il est également connu d'utiliser, à la place d'éléments d'habillage épais, des éléments légers en forme de cassettes, réalisés à partir d'une tôle mince, en aluminium par exemple. La cassette, dont la forme correspond à celle d'une plaque épaisse, généralement parallélépipèdique, comprend une face principale plane, des faces latérales et éventuellement des rebords qui prolongent les faces latérales parallèlement à la face principale.

Dans les réalisations existantes les cassettes sont fixées, éventuellement par l'intermédiaire des rebords, directement sur l'infrastructure.

Cette manière de fixer les cassettes présente un inconvénient majeur. En effet, le démontage d'une seule cassette défectueuse de l'infrastructure est laborieux et peu pratique puisqu'il peut nécessiter l'éloignement d'un certain nombre d'autres cassettes.

L'objet principal de l'invention est de fournir un revêtement pour murs extérieurs utilisant des éléments d'habillage préfabriqués en forme de cassettes qui ne présente pas cette difficulté.

Pour atteindre cet objectif, le revêtement selon l'invention comportant:
- une infrastructure formée d'une suite de profils porteurs rectilignes disposés parallèlement aux faces externes des murs extérieurs;
- des supports fixes et des supports de guidage ancrés dans les murs par une de leurs extrémités et supportant les profils par l'autre extrémité;
- des éléments d'habillage en forme de cassette présentant une face principale sensiblement plane, des faces latérales et un rebord partant d'une face latérale parallèlement à la face principale; et
- des moyens d'assemblage permettant de fixer les éléments d'habillage sur l'infrastructure,
est particulièrement remarquable en ce que les moyens d'assemblage comprennent un dispositif de fixation rigide rendant le rebord d'un élément d'habillage solidaire d'au moins un profil porteur, et un dispositif de verrouillage glissant rendant une face latérale d'un élément d'habillage également solidaire d'un profil porteur.

Un avantage essentiel de la présente invention est de rendre très simple l'opération de montage et de démontage d'un élément d'habillage de l'infrastructure.

Un autre avantage de l'invention est qu'elle permet d'éviter l'apparition de contraintes dans un élément d'habillage résultant de la dilatation thermique.

D'autres propriétés et avantages du revêtement selon la présente invention ressortiront de la description qui va suivre, faite en regard du dessin annexé et donnant, à titre explicatif mais nullement limitatif, un exemple de réalisation d'un tel revêtement. Sur ce dessin, où les mêmes références se rapportent à des éléments analogues:
- la fig. 1 montre, dans une vue partielle en perspective, les différents éléments composant le revêtement selon l'invention;
- la fig. 2 est une vue en coupe, par un plan horizontal, du revêtement représenté sur la fig. 1, montrant en particulier la forme de la section d'un profil porteur solidaire d'un support coulissant; et
- la fig. 3, similaire à la fig. 2, montre le même profil porteur mais solidaire d'un support fixe.
Sur la fig. 1, on distingue un support fixe 1, montré en perspective, ancré à l'aide d'une cheville 2 sur la face externe, définie par les axes aa', bb' et cc', du mur d'un bâtiment non représenté. A la verticale de ce support et en dessous est ancré un support de guidage, par exemple un support coulissant 3. Les supports fixes et coulissants ont été décrits en détail dans le document cité. Le premier support maintient rigidement. un profil porteur métallique 4, alors que le second support, tout en guidant et en maintenant le profil latéralement, lui permet de coulisser longitudinalement pour éviter les contraintes mécaniques résultant de la dilatation thermique de ce profil. Plusieurs supports coulissants 3 peuvent être nécessaires selon les exigences statiques et pour positionner avec précision le profil porteur 4.

La section du profil porteur 4, lequel peut avantageusement être réalisé en aluminium étiré, a une forme qui permet à un élément mobile 5, pourvu d'un organe d'accrochage 6 en forme d'axe, de glisser le long du profil tout en étant maintenu dans toutes les directions transversales par les parois de ce profil. Le revêtement selon l'invention comporte plusieurs profils porteurs de ce type, disposés parallèlement les uns aux autres sur un mur, l'ensemble de ces profils formant une infrastructure de soutien.

La fig. 1 montre encore une partie d'un élément d'habillage 7, en forme de cassette parallélépipèdique, dans une position écartée de l'infrastructure. Cet élément est obtenu par pliage d'une tôle mince, par exemple d'aluminium, et il comprend une face principale 8 sensiblement plane, pouvant porter des motifs décoratifs en relief, et des faces latérales 9 perpendiculaires à la face principale. Dans cet exemple il y a en tout quatre faces latérales. L'élément d'habillage 7 est orienté de telle manière que deux faces latérales soient parallèles au profil porteur 4. Les deux autres faces latérales sont alors perpendiculaires à ce profil et la face latérale supérieure porte un rebord plan 10, dirigé vers le haut parallèlement à la face principale 8. Sur chacune des faces latérales 9 parallèles au profil porteur 4 sont fixés un ou plusieurs crochets 11, par exemple à l'aide de vis ou de rivets 12. Les crochets sont plans et ils prolongent les faces latérales de l'élément d'habillage vers les profils. Chaque crochet est en outre pourvu d'une fente rectiligne 13, orientée parallèlement à la face principale 8. La fente est ouverte du côté du crochet qui est en regard du rebord 10 et sa largeur est égale au diamètre de l'axe formant l'organe d'accrochage 6. Enfin, dans le rebord 10 est pratiqué un trou 14 destiné à recevoir une vis de fixation 15.

Un profil porteur 4 a une forme, laquelle sera décrite plus loin, qui lui permet de supporter deux éléments d'habillage adjacents. L'infrastructure est donc composée de plusieurs profils porteurs parallèles, séparés les uns des autres par une distance égale à la dimension horizontale d'un élément d'habillage.

Le montage d'un élément d'habillage 7 sur une infrastructure consiste à rapprocher cet élément des deux profils porteurs 4 sur lesquels elle sera fixée par des moyens d'assemblage. La fig. 1 permet de voir comment cette opération peut s'effectuer sur un profil. Les extrémités du rebord 10 viennent alors s'appuyer sur une partie de chaque profil porteur 4 et les crochets 11 péné- trent à l'intérieur des profils dans l'espace réservé au déplacement des éléments mobiles 5. Le rebord 10 est fixé rigidement sur un profil à l'aide de la vis 15 laquelle, en passant par le trou 14, est vissée dans un trou 16 pratiqué dans un bord du profil 4. Cette fixation permet donc de suspendre verticalement l'élément d'habillage 7 sur les profils. Le maintien de la partie inférieure de cet élément d'habillage est obtenu en faisant glisser vers le bas l'élément mobile 5 le long du profil de manière que l'axe 6, en pénétrant dans la fente 13, assure un verrouillage efficace du crochet 11 dans le profil 4.

La possibilité qu'a l'élément mobile 5 de se déplacer dans le profil porteur, permet d'annuler les contraintes pouvant résulter de la dilatation thermique aussi bien du profil 4 que de l'élément d'habillage 7.

Pour éviter tout risque de sortie accidentelle de l'axe 6 de la fente 13, l'élément mobile 5 peut être rendu solidaire du profil porteur 4 à l'aide d'un organe de sécurité, par exemple une vis non représentée sur la fig. 1. dans une position où l'axe se trouve au milieu de la fente afin d'absorber les dilatations.

Le démontage d'un élément d'habillage 7 ainsi fixé sur une infrastructure est très simple. Il suffit de sortir l'axe 6 de la fente 13 en plaçant l'élément mobile 5 dans une position de dégagement, puis d'enlever les vis de fixation 15 pour libérer le rebord 10. L'élément d'habillage peut alors être éloigné de l'infrastructure.

La fig. 2 est une vue en coupe, par un plan horizontal, du revêtement représenté sur la figure précédente. On voit sur la figure 2 un mur extérieur 20 sur lequel est fixé le support coulissant à l'aide de la vis 2. La face externe du mur est en outre recouverte par une couche d'un isolant thermique 21.

La section d'un profil porteur 4 est représentée en détail sur cette figure. Elle est formée d'une base plane 22 et de deux côtés sensiblement plans 23, 23' disposés perpendiculairement à la base et formant avec celle-ci un corps principal ouvert en forme de U. Les extrémités libres des côtés 23, 23' portent respectivement des ailes 24, 24'. Ces ailes, destinées à recevoir les vis 15 non représentées sur la fig. 2, sont planes et s'étendent vers l'extérieur du corps principal, parallèlement à la base 22. La base porte encore une jambe de soutien 25 qui prolonge le côté 23' dans une direction qui l'éloigne de l'aile 24'. L'extrémité de cette jambe présente un renflement qui peut coulisser longitudinalement dans une pince 26 faisant partie du support 3.

La section de l'élément mobile 5, également visible sur la fig. 2, a une forme en U permettant à cet élément de prendre place à l'intérieur du corps principal et de glisser librement le long du profil porteur 4. Pour empêcher l'élément mobile de sortir transversalement du profil porteur, cet élément présente des parties saillantes extérieures 27 et 27' qui coulissent dans des rainures pratiquées respectivement dans les côtés 23 et 23' du corps principal. Enfin l'élément mobile peut être fixé au profil porteur à l'aide d'une vis de sécurité 28, vissée dans la base 22 du corps principal.

On distingue encore sur la fig. 2 l'axe d'accrochage 6, solidaire de l'élément mobile 5, et deux éléments d'habillage adjacents 7 portant chacun un crochet 11 qui pénètre à l'intérieur de cet élément. Un espace suffisant est en outre prévu entre les faces latérales 9 des éléments d'habillage pour permettre d'accéder à la vis 28.

Enfin la fig. 3, similaire à la fig. 2, montre comment le profil porteur 4 est rigidement maintenu sur le support fixe 1 par un rivet 30.

Les éléments d'habillage 7 pourraient avoir une forme triangulaire ou hexagonale par exemple. Ils pourraient avoir des dimensions différentes pour créer des effets particuliers, tout en permettant de recouvrir uniformément une surface. Au lieu de l'aluminium d'autres matériaux, tel que le fer recouvert par une couche de protection, pourrait avantageusement être utilisé pour réaliser un élément d'habillage. Suivant la forme et le poids d'un élément d'habillage l'infrastructure pourrait être conçue de façon que chaque élément soit soutenu par plus de deux profils porteurs 4. La forme de la section des profils porteurs 4 et des éléments mobiles 5 pourrait se présenter sous de nombreuses variantes équivalentes à celle décrite et permettant d'obtenir les mêmes résultats. Les profils porteurs au lieu d'être d'une seule pièce en aluminium étiré, pourraient être réalisés par assemblage de plusieurs profils en aluminium ou en fer par exemple. Enfin d'autres supports 1, 3 que ceux décrits dans le document cité pourraient être utilisés pour fixer les profils porteurs au mur. En particulier le support coulissant 3 pourrait être remplacé par un support articulé permettant également d'absorber les contraintes de dilatation thermique.

## Revendications

1. Revêtement pour murs extérieurs d'un bâtiment comportant:
- une infrastructure de soutien formée d'une suite de profils porteurs (4) rectilignes disposés parallèlement aux faces externes des murs extérieurs;
- des supports fixes (1) et des supports de guidage (3) ancrés dans les murs par une de leurs extrémités et supportant lesdits profils par l'autre extrémité;
- des éléments d'habillage (7) en forme de cassette présentant une face principale (8) sensiblement plane, des faces latérales (9) et un rebord (10) partant d'une face latérale parallèlement à la face principale; et
- des moyens d'assemblage desdits éléments sur ladite infrastructure,
caractérisé en ce que lesdits moyens comprennent un dispositif de fixation rigide (14, 15), facilement démontable, rendant le rebord (10) d'un élément d'habillage solidaire d'au moins un profil porteur (4), et un dispositif de verrouillage glissant (5, 6, 11) rendant une face latérale (9) d'un élément d'habillage (7) également solidaire d'un profil porteur.

2. Revêtement selon la revendication 1, caractérisé en ce que la section d'un profil porteur (4) est formée d'un corps principal ouvert, en forme de U, composé d'une base (22) et de deux côtés (23, 23') sensiblement parallèles, les extrémités libres des côtés portant, en outre, des ailes (24, 24') sensiblement planes dirigées vers l'extérieur, et d'une jambe de soutien (25) partant de la base en sens opposé des côtés, destinée à venir prendre place sur lesdits supports (1, 3).

3. Revêtement selon la revendication 2, caractérisé en ce que le dispositif de fixation est composé d'un organe de liaison (15) fixé dans une aile (24, 24') d'un profil porteur (4) à travers un trou (14) pratiqué dans le rebord (10) d'un élément d'habillage (7).

4. Revêtement selon l'une des revendications 2 ou 3, caractérisé en ce que ledit dispositif de verrouillage glissant comprend un élément mobile (5), pourvu d'un organe d'accrochage (6), pouvant glisser longitudinalement dans l'espace compris entre la base et les côtés du corps principal d'un profil porteur (4) tout en étant maintenu transversalement, dans toutes les directions, par le contour intérieur dudit corps, et un crochet (11) solidaire d'un côté latéral (9) d'un élément d'habillage (7), l'élément mobile pouvant occuper une position de dégagement dans laquelle l'organe d'accrochage et le crochet ne coopèrent pas, et une position de verrouillage dans laquelle le crochet vient en prise avec l'organe d'accrochage pour rendre solidaire l'élément d'habillage avec le profil porteur de manière que la dilatation thermique puisse être absorbée grâce au jeu longitudinal de l'organe d'accrochage dans le crochet.

5. Revêtement selon la revendication 4, caractérisé en ce que l'élément mobile (5) est fermement maintenu dans sa position de verrouillage par un organe de sécurité (28).

6. Revêtement selon l'une des revendications précédentes, caractérisé en ce que ledit support de guidage (3) est un support coulissant permettant au profil porteur (4) de se déplacer longitudinalement.

## Patentansprüche

1. Bekleidung für die Aussenwände eines Gebäudes, mit:
- einer Unterkonstruktion mit ausgerichteten und parallel zu den Aussenseiten der Aussenwände verlaufenden Tragprofilen (4);
- mit Fest- (1) und Führungsträgem (3), die jeweils an einem ihrer Enden im Wanduntergrund befestigt sind und die jeweils am anderen Ende die genannten Profile tragen;
- mit Bekleidungselementen (7) in Kassettenform, die eine im wesentlichen ebene Sichtfläche (8) sowie Seitenbuge (9) und einen Aufbug (10) aufweisen, wobei der Ausbug (10) parallel zur Sichtfläche verläuft; und
- mit Mitteln zur Befestigung der genannten Elemente auf der Unterkonstruktion,
dadurch gekennzeichnet, dass die genannten Mittel eine Befestigungsanordnung (14, 15) aufweisen, die lösbar ist und die eine Befestigung eines Aufbugs (10) an wenigstens einem Tragprofil (4) ermöglicht, und mit einer verschiebbaren Verriegelungsvorrichtung (5, 6, 11), mit der ein Rückbug (9) eines Bekleidungselementes (7) ebenfalls an einem Tragprofil befestigt werden kann.

2. Bekleidung nach Anspruch 1, dadurch gekennzeichnet, dass der Querschnitt eines Tragprofils (4) im wesentlichen offen und U-förmig ist und das Profil eine Basis (22) und zwei im wesentlichen parallele Seitenwandungen (23, 23') besitzt, dass die freien Enden der Seitenwandungen nach aussen gerichtete Flügel (24, 24') und das Profil einen Befestigungsschenkel (25) aufweist, der von der Basis ausgeht und von den Seitenwandungen abgewendet ist und dazu bestimmt ist an den Fest- und Führungsträgern (1, 3) befestigt zu werden.

3. Bekleidung nach Anspruch 2, dadurch gekennzeichnet, dass die Befestigungsanordnung ein an einem Flügel (24, 24') eines Tragprofils (4) fixiertes Verbindungsorgan (15) aufweist, das durch ein Loch (14) im Aufbug (10) eines Bekleidungselementes (7) hindurchgeht.

4. Bekleidung nach einem der Ansprüche 2 oder 3, dadurch gekennzeichnet, dass die verschiebbare Verriegelungsvorrichtung ein bewegliches Element (5) mit einem Eingriffsorgan (6) aufweist, welches bewegliche Element in Längsrichtung im Raum zwischen der Basis und den Seitenwandungen eines Tragprofils (4) verschiebbar und durch die innere Kontur des Profils geführt ist, mit einem an einem Seitenbug (9) eines Bekleidungselementes (7) angebrachten Haken (11), wobei das bewegliche Element eine Position einnehmen kann, in welcher das Eingriffsorgan und der Haken nicht in gegenseitigem Eingriff sind und in eine Verriegelungsposition bringbar ist, in weicher der Haken mit dem Eingriffsorgan in Eingriff ist um das Bekleidungselement mit dem Tragprofil zu verbinden, derart, dass die thermische Ausdehnung aufgrund des Längsspiels des Eingriffsorgans im Haken aufgenommen werden kann.

5. Bekleidung nach Anspruch 4, dadurch gekennzeichnet, dass das bewegliche Element (5) durch ein Sicherungsorgan (28) fest in seiner Verriegelungsposition gehalten ist.

6. Bekleidung nach einem der vorhergehenden Ansprüche, dadurch gekennzeichnet, dass der Führungsträger (3) ein Gleitpunktträger ist, welcher eine Verschiebung des Tragprofils in dessen Längsrichtung erlaubt.

## Claims

1. Cladding for the exterior walls of a building, comprising:
- a supporting infrastructure formed from a succession of rectilinear carrier sections (4) arranged parallel to the outer faces of the exterior walls;
- fixed supports (1) and guide supports (3) anchored in the walls at one of their ends and supporting the said sections at the other end;
- cassette-like covering elements (7) having a substantially plane main face (8), lateral faces (9) and a rim (10) extending from one lateral face in parallel with the main face; and
- means of assembling the said elements on the said infrastructure,
characterized in that the said means comprise an easily removeable rigid fastening device (14, 15) securing the rim (10) of a covering element to at least one carrier section (4), and a sliding locking device (5, 6, 11) likewise securing a lateral face (9) of a covering element (7) to a carrier section.

2. Cladding according to Claim 1, characterized in that the cross-section of a carrier section (4) is formed from an open U-shaped main body composed of a base (22) and of two substantially parallel sides (23, 23'), the free ends of the sides moreover carrying substantially plane outwardly directed wings (24, 24'), and of a supporting leg (25) extending from the base in the opposite direction to the sides and intended to take its place on the said supports (1, 3).

3. Cladding according to Claim 2, characterized in that the fastening device is composed of a connecting member (15) fastened in a wing (24, 24') of a carrier section (4) through a hole (14) made in the rim (10) of a covering element (7).

4. Cladding according to one of Claims 2 or 3, characterized in that the said sliding locking device comprises a moveable element (5) equipped with a retention member (6) and slideable longitudinally in the space contained between the base and the sides of the main body of a carrier section (4), whilst at the same time being held transversely in all directions by the inner contour of the said body, and a hook (11) secured to a lateral face (9) of a covering element (7), the moveable element being capable of occupying a release position, in which the retention member and the hook do not interact with one another, and a locking position, in which the hook comes into engagement with the retention member, in order to secure the covering element to the carrier section in such a way that the thermal expansion can be absorbed by means of the longitudinal play of the retention member in the hook.

5. Cladding according to Claim 4, characterized in that the moveable element (5) is held firmly in its locking position by a safety member (28).

6. Cladding according to one of the preceding Claims, characterized in that the said guide support (3) is a sliding support allowing the carrier section (4) to move longitudinally.
